# EUROPÄISCHE PATENTSCHRIFT

(11) **EP 0 914 291 B1**
(45) Veröffentlichungstag und Bekanntmachung des Hinweises auf die Patenterteilung: **22.11.2000**
(21) Anmeldenummer: 97923998.5
(22) Anmeldetag: 24.05.1997
(51) Int. Cl.: B67D 5/04, B67D 5/08

(54) **VORRICHTUNG ZUR DOSIERTEN ABGABE VON MEHREREN GLEICHARTIGEN FLÜSSIGKEITEN**
DEVICE FOR THE MEASURED TRANSFERRING OF SEVERAL HOMOGENEOUS LIQUIDS OF THE SAME KIND
DISPOSITIF POUR LA DISTRIBUTION MESUREE DE PLUSIEURS LIQUIDES DE MEME TYPE

(30) Priorität: 02.07.1996 DE 19626523
(43) Veröffentlichungstag der Anmeldung: 12.05.1999
(73) Patentinhaber: Marconi Commerce Systems GmbH & Co.KG, 33154 Salzkotten (DE)
(72) Erfinder: KÖPL, Manfred, D-44805 Bochum (DE); SEGATZ, Jörg, D-33104 Paderborn (DE)
(74) Vertreter: Fitchett, Stuart Paul
(86) Internationale Anmeldenummer: EP9702671
(87) Internationale Veröffentlichungsnummer: WO9800359

(56) Entgegenhaltungen:
- EP-A- 0 723 929
- DE-A- 4 142 062
- US-A- 3 199 727

## Beschreibung

Die Erfindung betrifft eine Vorrichtung zur dosierten Abgabe von mehreren gleichartigen Flüssigkeiten, insbesondere eine Tanksäule für flüssige Kraftstoffe.

Vorrichtungen gemäß Gattungsbegriff des Anspruches 1 sind im Stand der Technik bekannt (siehe z.B. US 3 199 727 A). Eine Tanksäule für verschiedene flüssige Kraftstoffe, bspw. für verschiedene Benzine, besitzt eine Vielzahl von Zapfvorrichtungen, bspw. Zapfpistolen, welche jeweils endseitig an einem Zapfschlauch angeordnet sind. Jede dieser Zapfvorrichtungen ist einer bestimmten Sorte Kraftstoff zugeordnet. Die jeweilige Zapfvorrichtungen ist mit einer Förderverbindung mit einem zugeordneten Vorratstank verbunden. Zwischen Zapfvorrichtung und zugeordnetem Vorratstank besitzt jede Förderverbindung eine zugeordnete Pumpe und eine zugeordnete Flüssigkeits-Meßvorrichtung. Besitzt eine Tanksäule bspw. drei Zapfvorrichtungen für Normalbenzin, Superbenzin und Superplus, so werden insgesamt drei Meßvorrichtungen für einen im wesentlichen gleichartigen Kraftstoff verwendet. Derartige Meßvorrichtungen sind teuer und müssen von Zeit zu Zeit nachgeeicht werden.

Ebenso ist eine andere Vorrichtung zur Abgabe von Kraftstoffen aus europäischen Patentanmeldung nach Art. 54(3) EPÜ EP 0 723 929 A bekannt.

Der Erfindung liegt die Aufgabe zugrunde, eine gattungsgemäße Vorrichtung gebrauchsvorteilhaft und herstellungstechnisch einfach weiterzubilden.

Gelöst wird die Aufgabe durch die in den Ansprüchen angegebene Erfindung.

Zufolge der erfindungsgemäßen Ausgestaltung ist eine gattungsgemäße Vorrichtung preiswerter und kleiner herstellbar und darüber hinaus einfacher zu warten. Erfindungsgemäß ist eine gemeinsame Flüssigkeits-Meßvorrichtung für eine Vielzahl von gleichartigen, ineinander lösbaren Flüssigkeiten vorgesehen, welche entsprechend der zu zapfenden Flüssigkeit über eine Ventilanordnung in eine entsprechende Förderverbindung zwischen Vorratstank und Zapfvorrichtung geschaltet wird. Die Erfindung geht von der Erkenntnis aus, daß beim Zapfen von Flüssigkeiten bei einer gattungsgemäßen Vorrichtung immer nur eine Zapfeinrichtung benutzbar ist, während die anderen Zapfvorrichtungen inaktiv sind. Es ist eine gemeinsame Anzeigevorrichtung für das abgegebene Volumen vorgesehen. Es hat sich herausgestellt, daß die Volumenmenge, die nach Beendigung des Zapfvorganges in der gemeinsamen Flüssigkeits-Meßvorrichtung verbleibt unterhalb der zugehörigen Eichtoleranz liegt, so daß es wegen der Gleichartigkeit der zu zapfenden Flüssigkeit hinnehmbar ist, daß jemand, der z. B. Normalbenzin tankt, geringe Mengen Superbenzin tankt, welches der Vorgänger gezapft hat. Gemäß der Erfindung wird als Flüssigkeits-Meßvorrichtung eine Schraubenspindelanordnung gewählt, wie sie in der DE-OS 41 42 062 beschrieben ist. Das Totvolumen der beiden ineinandergreifenden Schraubenspindeln, von denen eine an ein Umdrehungszählwerk angeschlossen ist, ist sehr gering. Es liegt etwa bei 13 cm ³ . Bei einer typischen minimalen Zapfmenge von 5 l, liegt dieser Wert dann unterhalb der Eichtoleranz. In vorteilhafter Weise ist das Totvolumen kleiner als 20 cm ³ . In einer bevorzugten Anordnung der erfindungsgemäßen Vorrichtung ist jeder Pumpe ein Ventil nachgeschaltet und jeder Zapfvorrichtung ein Ventil vorgeschaltet. Die sich dabei ergebenden zwei Ventilanordnungen sind dann in der Art eines Drei- oder Mehrwege-Ventils geschaltet. Zwischen diesen Ventilanordnungen liegt die gemeinsame Flüssigkeits-Meßvorrichtung, so daß durch geeignete Schaltung der Drei- oder Mehrwege-Ventilanordnung die Flüssigkeits-Meßvorrichtung in die Förderverbindung zwischen Zapfvorrichtung und zugehörigem Vorratstank geschaltet werden kann. Das der jeweiligen Pumpe nachgeordnete Ventil und das der jeweilig zugehörigen Zapfpistole vorgeschaltete Ventil kann dabei zusammengeschaltet sein. In einer Variante können die der Flüssigkeits-Meßvorrichtung nachgeordneten Ventile als Rückschlagventile ausgebildet sein. In einer weiteren Variante können die der Flüssigkeits-Meßvorrichtung nachgeordneten Ventile den Zapfpistolen zugeordnet sein und handbetätigt sein. Durch eine elektronische Schaltung kann dann sichergestellt sein, daß zur Vermeidung einer Fehlbetankung die Flüssigkeitszufuhr abgeschaltet wird, wenn mehr als eine Zapfpistole gleichzeitig betätigt wird. Hierzu kann vorgesehen sein, daß die Betätigung des an der Zapfpistole angeordneten handbetätigbaren Ventils ein elektrisches Signal abgibt, welches einer elektrischen Steuerschaltung zugeführt wird, welche bei dem Auftreten von zwei derartigen Signalen gleichzeitig die vorgeordneten Ventile sperrt. Es ist damit eine elektrische Sperre gegeben. Die in der Zapfpistole angeordneten Ventile können eine Rückschlagfunktion haben. Die Ventile können bevorzugt so ausgebildet sein, daß sie nur bei einem vorbestimmten Vordruck, bspw. 0,8 Bar öffnen, so daß bei einer Betätigung vor mehr als einer Zapfpistole sichergestellt ist, daß zufolge des Geschlossenseins der vorgeordneten Ventile keine Flüssigkeit aus den betätigten Zapfpistolen austreten kann.

Ein Ausführungsbeispiel der Erfindung wird nachfolgend anhand beigefügter Zeichnungen erläutert.

Es zeigen
- Fig. 1: eine schematische Darstellung einer erfindungsgemäßen Vorrichtung am Beispiel einer Tanksäule für drei flüssige Kraftstoffe und
- Fig. 2: einen Schnitt durch eine Flüssigkeits-Meßvorrichtung gemäß DE 41 42 062, wie sie beim Ausführungsbeispiel gemäß Fig. 1 Verwendung findet, und
- Fig. 3: ein weiteres Ausführungsbeispiel in einer schematischen Darstellung.

Die Flüssigkeits-Meßvorrichtung 1 besitzt ein Gehäuse 21, in welchem zwei sich schneidende zylinderförmige Durchbrechungen vorgesehen sind. In diesen zylindrischen Durchbrechungen liegen in dichtender gleitender Anlage an den jeweiligen Innenwandungen der Zylinder jeweils Schraubenspindeln 20 ein, welche mit ihren Schraubengängen ineinandergreifen, so daß eine durch die Spindelanordnung strömende Flüssigkeit die beiden Schraubenspindeln 20 in Drehung versetzt. Die beiden Spindeln sind endseitig gelagert. Eine der Spindeln trägt ein Detektorrad 24, welches als Impulsgeber ausgestaltet ist und bspw. ein oder mehrere Magneten aufweisen kann. Im Gehäuse ist ein Sensor 22 vorgesehen, welcher die vom Detektorrad 24 abgegebenen Signale bspw. über einen Magnetdetektor in elektrische Signale umwandelt, welche über ein Kabel 23 zu einer Meßschaltung geleitet werden. Hinsichtlich der weiteren Gestaltung dieser Flüssigkeits-Meßvorrichtung wird auf die DE 41 42 062 verwiesen. Die Meßwertumformung und die Ausgabe der Meßwerte erfolgt beim Ausführungsbeispiel entsprechend der DE 41 42 062, wobei zu jeder geschalteten Förderverbindung individuelle Eich- und Umrechnungsparameter zur Volumenausgabe und Preisausgabe auf der gemeinsamen Anzeigevorrichtung vorgesehen sind.

Die als Ausführungsbeispiel erläuterte Tankvorrichtung, wie sie in der Fig. 1 schematisch dargestellt ist, besitzt insgesamt drei Zapfpistolen 2, 3, 4. Jede der Zapfpistolen 2, 3, 4 ist über einen nicht dargestellten Schlauch und über Ventile 13 bis 18 und jeweils eine zugehörige Pumpe 5, 6, 7 mit zugehörigen Vorratstanks 8, 9, 10 verbunden.

Die den jeweiligen Pumpen 5, 6, 7 nachgeordneten Ventile 16, 17, 18 münden ausgangsseitig in einen gemeinsamen Ausgang, welcher in die gemeinsame Flüssigkeits-Meßvorrichtung 1 geht, so daß bei Öffnung des Ventils 18 über die Pumpe 7 Flüssigkeit aus dem Vorratstank 10 und bei Öffnung des Ventils 17 Flüssigkeit über die Pumpe 6 aus dem Vorratstank 9 und bei Öffnung des Ventils 16 Flüssigkeit über die Pumpe 5 aus dem Vorratstank 8 durch die Flüssigkeits-Meßvorrichtung gepumpt wird. Die Ventile 16, 17, 18 sind nie gemeinsam öffenbar. Es kann nur jeweils eins dieser Ventile geöffnet werden. Wird das Ventil 16 geöffnet, so öffnet das der Zapfvorrichtung 2 vorgeordnete Ventil 13; wird das Ventil 17 geöffnet, so öffnet das der Zapfvorrichtung 3 vorgeordnete Ventil 14 und wenn das Ventil 18 geöffnet wird, so öffnet das der Zapfvorrichtung 4 vorgeordnete Ventil 15. Die Ventile 13, 14, 15, welche zu den jeweiligen Zapfvorrichtungen 2, 3, 4 münden, gehen von einem gemeinsamen Eingang aus, in welchen die Flüssigkeits-Meßvorrichtung 1 mündet.

In einer besonderen Ausgestaltung sind die Ventile 16, 17, 18 einem gemeinsamen Ventilblock 12 zugeordnet, welcher als Mehrwege-Ventil gestaltet ist. In ebensolcher Weise können die Ventile 13, 14, 15 einem Ventilmeßblock 11 zugeordnet sein, welcher ebenfalls als Mehrwege-Ventil ausgebildet ist. Die Ventile der Mehrwege-Ventile 11, 12 werden paarweise geschaltet, so daß die Flüssigkeits-Meßvorrichtung in die jeweilige Förderverbindung zwischen den Vorratstanks 8 bis 10 und den Zapfpistolen 2 bis 4 geschaltet werden kann.

Das Volumen des Schraubenspindelzählers liegt bevorzugt unter 20 cm ³ , bevorzugt bei 13 cm ³ , so daß bei einer Mindestabgabe von bspw. 5 1 das Totvolumen der Flüssigkeits-Meßvorrichtung unter der Grenze der Eichtoleranz liegt.

Die Meßvorrichtung 1 ist über einen Meßwertumformer an einer Anzeigeeinrichtung angeschlossen, auf welcher das gezapfte Volumen und ein dem gezapften Volumen entsprechender Preis dargestellt wird. Gleichzeitig mit der Mengenbestimmung/-anzeige erfolgt die Preisbestimmung/-anzeige.

Die Ventile 13, 14, 15 können auch als Rückschlagventile ausgebildet sein oder von den handbetätigten Ventilen an den Zapfpistolen ausgebildet werden.

Bei dem in der Fig. 3 dargestellten Ausführungsbeispiel der Erfindung sind an jeweils einer Pumpe 5, 6, 7 zwei Tankeinheiten T1, T2 angeschlossen. Es sind insgesamt drei Pumpen 5, 6, 7 vorgesehen, vor jeder Pumpe sitzt eine Filtereinrichtung 25, durch welche die Flüssigkeit, hier der Kraftstoff aus dem jeweiligen Vorratstank 8, 9, 10 gepumpt wird. Der Pumpe 5, 6, 7 ist jeweils ein Rückschlagventil 26 nachgeordnet. Nach dem Rückschlagventil 26 verzweigt sich die Rohrleitung jeweils in eine der beiden Tankeinheiten T1, T2.

Bei diesem Ausführungsbeispiel befinden sich unmittelbar in Strömungsrichtung gesehen vor der Flüssigkeits-Meßvorrichtung ein die den jeweiligen Flüssigkeiten zugeordneten Ventile 16, 17, 18. Unmittelbar nach der Flüssigkeits-Meßvorrichtung 1 sind keine Ventile vorgesehen. Die nachgeordneten Ventile sind in den Zapfpistolen 2, 3, 4 selbst untergebracht. Die in den Zapfpistolen untergebrachten Ventile werden durch einen an der Zapfpistole 2, 3, 4 vorgesehenen Betätigungshebel aktiviert. Die Betätigung des Betätigungshebels aktiviert gleichzeitig einen elektrischen Schalter, welcher einer nichtdargestellten elektronischen Schaltung signalisiert, daß eine der drei Zapfpistolen 2, 3, 4 betätigt worden ist. Die elektronische Schaltung steuert dann das zugehörige vorgeordnete Ventil 16, 17, 18 in die Offenstellung und läßt die zugeordnete Pumpe 5, 6, 7 anlaufen falls diese noch nicht läuft. Die in den Zapfpistolen angeordneten handbetätigbaren Ventile sind derart vorgespannt, daß sie nur bei einem Vordruck von mindestens 0,8 Bar öffnen.

Wird nun bei einer betätigten Zapfpistole eine zweite Zapfpistole betätigt, so wird ein zugeordnetes elektrisches Signal erzeugt, welches der elektrischen Schaltung zugeführt wird. Erkennt die elektrische Schaltung, daß zwei Zapfpistolen gleichzeitig betätigt sind, so werden alle vorgeordneten Ventile 16, 17, 18 geschlossen, so daß sichergestellt ist, daß immer nur durch eine Zapfpistole 2, 3, 4 gleichzeitig Flüssigkeit gezapft werden kann. Bei geschloseenen Ventilen 16, 17, 18 sinkt der Druck im zapfschlauch unter den Öffnungsdruck, so daß die handbetätigbaren Ventile der Zapfpistolen 2, 3, 4 geschlossen sind.

## Patentansprüche

1. Vorrichtung zur dosierten Abgabe von mehreren gleichartigen Flüssigkeiten, insbesondere eine Tanksäule für flüssige Kraftstoffe, wobei die aus jeweils einem Vorratstank (8, 9, 10) mittels einer der jeweiligen Flüssigkeit zugeordneten Pumpe (5, 6, 7) geförderte Flüssigkeit unter gleichzeitiger Mengenbestimmung aus einer der jeweiligen Flüssigkeit zugeordneten Zapfpistole (2, 3, 4) abgegeben wird, gekennzeichnet durch eine gemeinsame Flüssigkeits-Meßvorrichtung (1) in Form einer Schraubenspindelanordnung für die Flüssigkeiten mit vor- und nachgeordneten Ventilen (13 bis 18) zur Bereitstellung einer Förderverbindung von jeweils einer Pumpe (5 bis 7) durch die Meßvorrichtung (1) zur zugeordneten Zapfpistole (2, 3, 4).

2. Vorrichtung nach Anspruch 1 dadurch gekennzeichnet, daß das Totvolumen der Meßvorrichtung kleiner als 20 cm ³ ist.

3. Vorrichtung nach einem oder mehreren der vorhergehenden Ansprüche dadurch gekennzeichnet, daß der Flüssigkeits-Meßvorrichtung (1) eine Drei- oder Mehrwege-Ventilanordnung (11, 12) vor- und nachgeordnet ist.

4. Vorrichtung nach einem oder mehreren der vorhergehenden Ansprüche dadurch gekennzeichnet, daß die Ventile (13, 14, 15) der nachgeordneten Mehrwege-Anordnung (11) mit den Ventilen (16, 17, 18) der vorgeordneten Mehrwege-Ventilanordnung (12) paarweise zusammengeschaltet sind.

5. Vorrichtung nach Anspruch 4 dadurch gekennzeichnet, daß die nachgeordneten Ventile (13, 14, 15) Rückschlagventile sind.

6. Vorrichtung nach Anspruch 4 oder 5 dadurch gekennzeichnet, daß die nachgeordneten Ventile der jeweiligen Zapfpistole (2, 3, 4) zugeordnet sind.

7. Vorrichtung nach einem oder mehreren der vorhergehenden Ansprüche dadurch gekennzeichnet, daß die Ventile der Zapfpistolen (2, 3, 4) handbetätigt sind und mit einem elektrischen Signalgeber verbunden sind, welche ein Ventilbetätigungssignal einer elektronischen Schaltung zuführt.

8. Vorrichtung nach Anspruch 7 dadurch gekennzeichnet, daß von der elektronische Schaltung alle vorgeordneten Ventile (16, 17, 18) in den Geschlossenzustand gebracht werden, wenn mehr als eine Zapfpistole (2, 3, 4) betätigt ist.

## Claims

1. Device for the dosed delivery of several similar liquids, particularly a fuel pump for liquid fuels, such that the liquid delivered from one respective supply tank (8, 9, 10) by means of a pump (5, 6, 7) allocated to one of the respective liquids is supplied with simultaneous volume determination from a fuelling nozzle (2, 3, 4) allocated to the respective liquid, characterised in that there is a common liquid measuring device (1) in the form of a screw spindle arrangement for the liquids, with valves (13 to 18) arranged upstream and downstream of it to provide a supply connection from one pump (5 to 7) respectively, through the measuring device (1) to the allocated fuelling nozzle (2, 3, 4).

2. Device according to Claim 1, characterised in that the dead volume of the measuring device is less than 20 cm³.

3. Device according to one or more of the previous claims, characterised in that the liquid measuring device (1) has a three-way or multiple-way valve arrangement (11, 12) arranged upstream and downstream of it.

4. Device according to one or more of the previous claims, characterised in that the valves (13, 14, 15) of the downstream multiple-way arrangement (11) are connected in paired fashion to the valves (16, 17, 18) of the upstream multiple-way valve arrangement (12).

5. Device according to Claim 4, characterised in that the downstream valves (13, 14, 15) are non-return valves.

6. Device according to Claim 4 or 5, characterised in that the downstream valves are allocated to the respective fuelling nozzles (2, 3, 4).

7. Device according to one or more of the previous claims, characterised in that the valves of the fuelling nozzles (2, 3, 4) are manually operated and are connected to an electrical signal generator which conveys a valve activation signal to an electronic circuit.

8. Device according to Claim 7, characterised in that all the upstream valves (16, 17, 18) are put into the closed condition by the electronic circuit if more than one fuelling nozzle (2, 3, 4) is operated.

## Revendications

1. Dispositif pour délivrer d'une manière dosée plusieurs liquides similaires, notamment une pompe à essence pour carburants liquides, dans lequel le liquide qui est entraîné respectivement à partir d'un réservoir (8, 9, 10) à l'aide d'une pompe (5, 6, 7) associée au liquide respectif, est délivré, moyennant une détermination simultanée de quantité, par un pistolet (2, 3, 4) associé au liquide respectif, caractérisé par un dispositif commun de mesure de liquide (1) sous la forme d'un dispositif à broches à vis pour les liquides, comportant des soupapes (13 à 18) disposées en amont et en aval et servant à établir une liaison d'entraînement depuis une pompe respective (5 à 7) en direction du pistolet associé (2, 3, 4), par l'intermédiaire du dispositif de mesure (1).

2. Dispositif selon la revendication 1, caractérisé en ce que le volume total du dispositif de mesure est inférieur à 20 cm³.

3. Dispositif selon une ou plusieurs des revendications précédentes, caractérisé en ce qu'un dispositif de soupape à deux voies ou à plusieurs voies (11, 12) est disposé en amont et en aval du dispositif de mesure de liquide (1).

4. Dispositif selon une ou plusieurs des revendications précédentes, caractérisé en ce que les soupapes (13, 14, 15) du dispositif aval de soupapes à plusieurs voies (11) sont réunies par couples aux soupapes (16, 17, 18) du dispositif de soupapes à plusieurs voies (12) installé en amont.

5. Dispositif selon la revendication 4, caractérisé en ce que les soupapes (13, 14, 15) installées en aval sont des soupapes antiretour.

6. Dispositif selon la revendication 4 ou 5, caractérisé en ce que les soupapes installées en aval sont associées aux pistolets respectifs (2, 3, 4).

7. Dispositif selon une ou plusieurs des revendications précédentes, caractérisé en ce que les soupapes des pistolets (2, 3, 4) sont actionnées manuellement et sont reliées à un générateur électrique de signaux, qui envoie un signal d'actionnement de soupape à un circuit électronique.

8. Dispositif selon la revendication 7, caractérisé en ce que toutes les soupapes (16, 17, 18) installées en amont sont placées à l'état fermé par le circuit électronique lorsque plus d'un pistolet (2, 3, 4) est actionné.
